# EUROPÄISCHE PATENTANMELDUNG

(11) **EP 0 889 239 A2**
(43) Veröffentlichungstag der Anmeldung: **07.01.1999**
(21) Anmeldenummer: 98106673.1
(22) Anmeldetag: 11.04.1998
(51) Int. Cl.: F04B 53/16, F04B 53/10

(54) **Zylinder für Hochdruckpumpen mit verschraubtem Ein-und Auslassventilblock**

(30) Priorität: 01.07.1997 DE 19728040
(71) Anmelder: Uhde Hochdrucktechnik GmbH, 58093 Hagen (DE)
(72) Erfinder: Eifert, Simon, Dipl.-Ing., 58239 Schwerte (DE)
(74) Vertreter: Patentanwälte Meinke, Dabringhaus und Partner

(57) **Zusammenfassung**

Mit einem Zylinder für Hochdruckpumpen mit einem im Zylinder verschiebbaren Tauchkolben (Plunger) und einem den Zylinder abschließenden Deckel mit einem Ein- und/oder Auslaß für ein Arbeitsfluid soll eine Lösung geschaffen werden, mit der diese Baugruppen von der Wechsel- oder pulsierenden Beanspruchung befreit werden mit dem Vorteil einer praktisch statischen Belastung dieser Bauteile.

Dies wird dadurch erreicht, daß das Einsatzelement (12) und der am Deckel vorgesehene zentrische Eingriffsnocken (10) in der Montagelage stirnseitig aneinanderstoßen und daß das Einsatzelement (12) und der Eingriffsnocken (10) aufeinander zugerichtete, im Durchmesser reduzierte Randbereiche aufweisen, auf die je eine Kammerdichtung (14) unter Freilassung einer Druckkammer (15) geschoben ist, wobei die Druckkammer (15) gegenüber dem Plunger-Kolbenraum (3) druckdicht abgeschlossen und dem Pumpenauslaßdruck unterworfen ist.

## Beschreibung

Die Erfindung betrifft einen Zylinder für Hochdruckpumpen der im Oberbegriff des Anspruches 1 angegebenen Gattung, wobei die Erfindung gattungsgemäß von der DE-30 03 869-C2 ausgeht. Die dortige Lösung weist insbesondere konstruktive Nachteile auf, da ein beim zylindrischen Durchgangselement aufgesetzter Dichtkörper federbelastet nicht immer zuverlässig in Schließstellung gebracht wird, wobei die dortige Konstruktion für hier vorgesehene sehr hohe Drücke ab 1.000 bar nicht geeignet ist.

Hydraulisch angetriebene Pumpen sind bekannt, so beispielsweise aus der US-5 092 744. Der den Zylinder für den Plunger abschließende Deckel ist erheblichen Wechselbelastungen ausgesetzt, die besondere Rücksichtnahme baulicher Art erfordern und insbesondere hochbelastbare Verschraubungen nötig macht. Vergleichbare Konstruktionen zeigen auch die DE-34 04 520-C2 oder die US-3 260 217.

Eine gegenüber dieser bekannten Konstruktion anders gestaltete Konstruktion zeigt eine Werbeunterlage "Ausrüstungen für Hochdruckprozesse in der Chemie" der Anmelderin. Dort wird das Arbeitsfluid zentrisch über eine Art T-förmige Ableitung geführt. Auch dort ist die T-Ableitung den wechselnden Drücken ausgesetzt. Da solche Pumpen in Druckbereichen zwischen 1.000 bar bis 15.000 bar arbeiten, müssen die Zylinderdeckel und deren Verschraubungen diese schwellenden Hochdruckbeaufschlagungen aufgrund des pulsierenden Hochdruckfluids aushalten bzw. diesen Belastungen standhalten.

Aufgabe der Erfindung ist die Schaffung einer Lösung, mit der diese Baugruppen von der Wechsel- oder pulsierenden Beanspruchung befreit werden mit dem Vorteil einer praktisch statischen Belastung dieser Bauteile.

Mit einem Zylinder der eingangs bezeichneten Art wird diese Aufgabe gemäß der Erfindung durch die kennzeichnenden Merkmale des Hauptanspruches gelöst.

Mit der Erfindung wird erreicht, daß der Deckel des Kolbenraumes einem praktisch gleichbleibenden Druck der gebildeten Druckkammer ausgesetzt ist, so daß sich die Verspannung des Deckels gegenüber dem Zylinder nur nach diesem Druck ausrichten muß. Der im Plunger-Kolbenraum auftretende wechselnde Druck liegt am Deckel nicht an.

Vorteilhaft ist es, wenn sich an den Eingriffsnocken in Richtung auf den Plunger in der erweiterten Bohrung ein Einsatzelement anschließt. Dieses Einsatzelement kann manigfaltige Funktionen übernehmen. So ist es möglich, daß der Einsatz mit einer Arbeitsfluideinlaß- und einer Arbeitsfluidauslaßbohrung versehen ist, der Einsatz kann in den entsprechenden Bohrungen mit einem Einlaß- bzw. Auslaßventil ausgerüstet sein und selbst einen Bereich reduzierten Durchmessers aufweisen, der in den Plunger-Kolbenraum taucht und an der sich ergebenden Schulter eine Keilringdichtung gegenüber der sich konisch erweiternden Bohrung im Zylinder aufweist, wie dies die Erfindung in weiteren Ausgestaltungen ebenfalls vorsieht.

Erfindungsgemäß weisen die in der Montagelage stirnseitig aneinanderstoßenden Bereiche des Eingriffsnockens und des Einsatzelementes im Durchmesser reduzierte Randbereiche auf, auf die je eine Kammerdichtung unter Freilassung der Druckkammer geschoben ist.

Weitere Ausgestaltungen der Erfindung ergeben sich aus den Unteransprüchen, wobei es zweckmäßig sein kann, wenn der Deckel mit seinem zentrischen Eingriffsnocken mit einer zentrischen Auslaßbohrung für das Arbeitsfluid ausgerüstet ist, wobei das Einsatzelement mit einer gegenüber dieser zentrischen Bohrung versetzt angeordneten, aber damit wirkmäßig in Verbindung stehenden Fluidauslaßbohrung ausgerüstet ist.

Darüber hinaus kann vorgesehen sein, die Druckkammer über eine Nut mit der Bohrung in zentrischen Eingriffsnocken des Deckels und/oder der Durchgangsbohrung des Einsatzelementes zu verbinden.

Dadurch, daß die korrespondierenden Bohrungen zwar wirkmäßig miteinander in Verbindung stehen aber geringfügig gegeneinander versetzt sind und die Überbrückung über eine Nut in wenigstens einer der Stirnseiten erfolgt, ist eine äußerst einfache Bauweise und insbesondere Herstellungsweise möglich, auch läßt sich ein Rückschlagventil einfach unterbringen.

Die Erfindung ist nachstehend anhand der Zeichnung beispielsweise näher erläutert. Diese zeigt in der einzigen Figur einen vereinfachten Schnitt durch den erfindungsgemäßen Zylinder im Deckelbereich.

Der allgemein mit 1 bezeichnete Zylinder weist einen Zylinderkörper 2 auf mit einem Kolbenraum 3, in dem ein Tauchkolben (Plunger) 4 gemäß Doppelpfeil 5 verschiebbar geführt ist, die linke Position des rechts hindurchgezogenen, liniengezeichneten Plungers ist in der Figur gestrichelt angedeutet. Die noch angedeutete Verdrängerbuchse trägt das Bezugszeichen 6.

Wie aus der Figur erkennbar, erweitert sich der Kolbenraum 3 in Richtung der Stirnseite 7 des Zylinderkörpers 2 über eine Schräge 8 in eine ebenfalls zentrische erweiterte Bohrung 22, die von einem Deckel 9 abgeschlossen ist, der mit einem zentrischen Eingriffsnocken 10 in die erweiterte Bohrung 22 eingreift. Der Deckel 10 ist mit Deckelschrauben 11 am Zylinderkörper 2 verschraubt.

Neben dem zentrischen Eingriffsnocken 10 ist in der erweiterten Bohrung ein Einsatzelement 12 vorgesehen, das bereichsweise in den Kolbenraum 3 über ein verjüngtes Element eingreift und mit einer Schulter ausgerüstet ist, die mit der Erweiterungsschräge 8 einen Raum für eine Keilringdichtung 13 bildet.

Erkennbar weist sowohl der Eingriffsnocken 10 wie das Einsatzelement 12 in den aneinanderstoßenden Endbereichen im Durchmesser reduzierte Endabschnitte auf, auf die jeweils eine Dichtung 14 geschoben ist, derart, daß zwischen den beiden Dichtungen 14 eine Druckkammer 15 gebildet wird.

Im Zylinderkörper 2 ist eine Einlaßbohrung 16 für das Arbeitsfluid vorgesehen, im Deckel 9 ein Auslaß 17, wobei dieser Auslaß 17 druckmäßig mit der Druckkammer 15 über die zentrische Durchgangsbohrung und eine Nut, die in der Zeichnung nur angedeutet ist, in Verbindung steht.

Das Einsatzelement 12 weist eine Eintrittsbohrung und eine Austrittsbohrung für das Arbeitsfluid auf, wobei die Bohrungsenden jeweils mit einem Einlaß- bzw. Auslaßventil 18 versehen sind.

Bewegt sich der Plunger in der Figur nach links aus der dargestellten rechten Totpunktlage, wird über den Einlaß 16 das Arbeitsfluid angesaugt, das Auslaßventil 18 ist geschlossen. Durch die druckmäßige Verbindung der Druckkammer 15 über die Nut 23 mit dem Auslaß 17 herrscht in der Druckkammer 15 der gleiche Druck wie am Ausgang 17, wobei es sich in der Regel um den Arbeitsdruck handelt. Wird nun der Plunger 4 nach rechts zurückgefahren, wird das Arbeitsfluid aus dem Kolbenraum 3 durch die Bohrung 19 über das Auslaßventil 18 ausgeschoben, wenn der zum Öffnen des Ventiles 18 notwendige Druck erreicht ist. Nunmehr strömt das Arbeitsfluid zum Auslaß 17.

Erkennbar kann der Deckel 9 über die Schrauben 11 entsprechend vorgespannt werden, dabei wird das Einsatzelement 12 gegen die Keilriemendichtung gepreßt. Hier lassen sich definierte Vorspannungen aufbauen, da der Deckel den pulsierenden Druckschwankungen nicht unterworfen ist.

## Patentansprüche

1. Zylinder (1) für Hochdruckpumpen mit einem im Zylinder (1) verschiebbaren Tauchkolben (Plunger) (4) und einem den Zylinder abschließenden Deckel (9) sowie mit einem Ein - und/oder Auslaß (16/17) für das Arbeitsfluid, wobei der Kolbenraum (3) des Tauchkolbens auf seiner dem Deckel (9) zugewandten Seite in eine zentrische zylindrische Bohrung (22) größeren Durchmessers übergeht mit einem Einsatzelement (12) in dieser Bohrung und einem zentrischen Eingriffsnocken (10) am Deckel (9),
dadurch gekennzeichnet,
- daß sich der Kolbenraum (3) konisch in die zylindrische Bohrung (22) erweitert,
- daß das Einsatzelement (12) und der am Deckel vorgesehene zentrische Eingriffsnocken (10) in der Montagelage stirnseitig aneinanderstoßen und
- daß das Einsatzelement (12) und der Eingriffsnocken (10) aufeinander zugerichtete, im Durchmesser reduzierte Randbereiche aufweisen, auf die je eine Kammerdichtung (14) unter Freilassung einer Druckkammer (15) geschoben ist,
- wobei die Druckkammer (15) gegenüber dem Plunger-Kolbenraum (3) druckdicht abgeschlossen und dem Pumpenauslaßdruck unterworfen ist.

2. Zylinder nach Anspruch 1,
dadurch gekennzeichnet,
daß der Deckel (9) mit seinem zentrischen Eingriffsnocken (10) mit einer zentrischen Auslaßbohrung (17) für das Arbeitsfluid ausgerüstet ist, wobei das Einsatzelement (12) mit einer gegenüber dieser zentrischen Bohrung (21) versetzt angeordneten, aber damit wirkmäßig in Verbindung stehenden Fluidauslaßbohrung (19) ausgerüstet ist.

3. Zylinder nach Anspruch 1 oder 2,
dadurch gekennzeichnet,
daß die Druckkammer (15) über eine Nut (23) mit der Bohrung (21) verbunden ist.

4. Zylinder nach einem der vorangehenden Ansprüche,
dadurch gekennzeichnet,
daß das Einsatzelement (12) mit einer Arbeitsfluideinlaß-(20) und der Arbeitsfluidauslaßbohrung (19) versehen ist.

5. Zylinder nach Anspruch 4,
dadurch gekennzeichnet,
daß im Einsatzelement (12) die Fluideinlaß- und Fluidauslaßbohrung (19,20) je mit einem Einlaß- bzw. Auslaßventil ausgerüstet ist.

6. Zylinder nach einem der vorangehenden Ansprüche,
dadurch gekennzeichnet,
daß in der in der Gebrauchslage aneinanderstoßenden Stirnfläche des Deckeleingriffsnockens (10) und/oder des Einsatzelementes (12) mit der die Druckkammer mit der Deckelauslaßbohrung (21) verbindenden Nut (23) ausgerüstet sind.

7. Zylinder nach einem der vorangehenden Ansprüche,
dadurch gekennzeichnet,
daß der Zylinderkörper (2) mit einer Einlaßbohrung (16) versehen ist, die mit der Einlaßbohrung (20) im Einsatzelement (12) korrespondiert.
